# EUROPÄISCHE PATENTSCHRIFT

(11) **EP 1 045 977 B1**
(45) Veröffentlichungstag und Bekanntmachung des Hinweises auf die Patenterteilung: **03.09.2003**
(21) Anmeldenummer: 99938137.9
(22) Anmeldetag: 08.06.1999
(51) Int. Cl.: F02M 61/08, F02M 51/06

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 20.08.1998 DE 19837813
(43) Veröffentlichungstag der Anmeldung: 25.10.2000
(73) Patentinhaber: ROBERT BOSCH GMBH, 70442 Stuttgart (DE)
(72) Erfinder: POTSCHIN, Roger, D-74336 Brackenheim (DE); BOECKING, Friedrich, D-70499 Stuttgart (DE)
(86) Internationale Anmeldenummer: DE9901660
(87) Internationale Veröffentlichungsnummer: WO00011341

(56) Entgegenhaltungen:
- WO-A-96/25596
- DE-A- 4 325 904
- DE-A- 19 642 440
- GB-A- 2 321 278
- US-A- 5 752 656

## Beschreibung

### Beschreibung und Stand der Technik

Die Erfindung betrifft ein Kraftstoffeinspritzventil für Brennkraftmaschinen nach der Gattung des Patentanspruchs 1.

Ein solches Einspritzventil geht beispielsweise aus der DE 43 25 904 C2 sowie aus der nicht vorveröffentlichten DE 197 16 226.6-13 hervor.

Problematisch bei derartigen Kraftstoffeinspritzventilen ist die Führung und Abdichtung des Ventilglieds im Ventilkörper 1. So kommt es insbesondere bei nicht exakt ausgerichteten Bohrungen oder dann, wenn das Ventilglied geringfügige Knicks aufweist, zu Führungs- und Dichtheitsproblemen.

### Vorteile der Erfindung

Das erfindungsgemäße Kraftstoffeinspritzventil mit den Merkmalen des Patentanspruchs 1 hat demgegenüber den Vorteil, daß die Führung und Abdichtung gegenüber den aus dem Stand der Technik bekannten Kraftstoffeinspritzventilen für Brennkraftmaschinen verbessert ist. Die Anordnung der einen Druckschulter an dem brennraumfernen Ende des Ventilkörpers in einem mit dem Druckraum fluidisch verbundenen Ausgleichsraum, der stirnseitig durch eine axial verschieblich geführte Druckhülse abgeschlossen ist, hat den besonders großen Vorteil, daß der Ausgleichsraum immer mit dem Druckraum verbunden ist. Hierdurch ist sichergestellt, daß die Druckschulter zum einen immer mit einem Druck beaufschlagt wird, zum anderen ist sichergestellt, daß Druckunterschiede, zum Beispiel beim Öffnen des Kraftstoffeinspritzventils, zwischen dem Druckraum und dem Ausgleichsraum direkt ausgeglichen werden. Auf diese Weise ist immer eine Rückstellung in die Schließposition des Kraftstoffeinspritzventils - auch dann, wenn beispielsweise aufgrund eines brennraumseitigen Lecks aufgrund einer hierdurch bewirkten Druckdifferenz zwischen den Druckschultern eine in Öffnungsrichtung wirkende Kraft an dem Ventilglied wirkt - gegeben.

Vorteilhafterweise ist das Ventilglied zwischen den beiden Druckschultern nadeiförmig ausgebildet und weist einen konstanten Durchmesser auf. Durch diese Ausbildung des Ventilglieds zwischen den beiden Druckschultern als dünne Nadel mit konstantem Durchmesser kann ein geringfügiger Versatz zwischen den Führungen, die einerseits durch den Ventilgliedkopf, andererseits durch die Druckhülse gebildet werden, auf einfache und vorteilhafte Weise ausgeglichen werden.

Die Druckhülse ist zur Vermeidung von Leckagen vorzugsweise auf das Ventilglied aufgepreßt. Rein prinzipiell kann der Ausgleichsraum auf beliebige Art und Weise ausgebildet sein. Eine insbesondere hinsichtlich einer einfachen Herstellung vorteilhafte Ausführungsform sieht vor, daß der Ausgleichsraum die brennraumferne Druckschulter ringförmig umgibt.

Die Kraftstoffhochdruckzufuhr des Kraftstoffeinspritzventils erfolgt vorzugsweise aus einem für alle Kraftstoffeinspritzventile gemeinsamen Hochdruckspeicherraum, der seinerseits über eine Kraftstoffhochdruckpumpe befüllbar ist.

Das Stellglied zur Betätigung des Ventilsglieds ist vorteilhafterweise ein elektromechanisches Stellglied. Es ist insbesondere als Piezoaktor oder Elektromagnet ausgebildet.

Weitere Vorteile und vorteilhafte Ausgestaltungen des Gegenstands der Erfindung sind der Beschreibung, der Zeichnung und den Patentansprüchen entnehmbar.

### Zeichnung

In der Zeichnung zeigen:
- Fig. 1: schematisch geschnitten den unteren Bereich eines von der Erfindung Gebrauch machenden Kraftstoffeinspritzventils für Brennkraftmaschinen und
- Fig. 2: schematisch geschnitten in vergrößerter Darstellung das brennraumferne Ende des Ventilkörpers des in Fig. 1 dargestellten Kraftstoffeinspritzventils für Brennkraftmaschinen.

### Beschreibung der Ausführungsbeispiele

Ein Ausführungsbeispiel eines Kraftstoffeinspritzventils für Brennkraftmaschinen, dessen unterer, brennraumseitiger Teil in Fig. 1 in Schnittdarstellung schematisch dargestellt ist, weist einen Ventilkörper 10 auf, der mittels einer Überwurfmutter 30 an einem Ventilhaltekörper 20 axial festgespannt ist.

Der Ventilkörper 10 weist eine axiale Führungsbohrung 40 auf, in der ein nadelförmiges Ventilglied 50 axial verschieblich geführt ist, das an seinem in einen (nicht dargestellten) Brennraum der mit Kraftstoff zu versorgenden Brennkraftmaschine ragenden unteren Ende einen als Ventilschließglied wirkenden Ventilkopf 52 aufweist. Dieser aus der Bohrung ragende Ventilkopf 52 weist eine dem Ventilkörper 10 zugewandte konische Dichtfläche 53 auf, die bei dem dargestellten Ausführungsbeispiel durch einen auf den Ventilkopf 52 aufgesetzten Sitzring gebildet ist und die mit einer entsprechenden Ventilsitzfläche 11 an der brennraumseitigen Stirnseite des Ventilkörpers 10 zusammenwirkt.

Zwischen der Wand der Bohrung 40 und einem Teil des Schafts des Ventilglieds 50 ist ein Druckraum 12 im Ventilkörper 10 gebildet, der axial jeweils von einer am Ventilglied 50 ausgebildeten Druckschulter 54 und 55 begrenzt ist.

In diesen Druckraum 12 mündet in einem als Druckkammer 13 vergrößerten Volumen des Druckraums 12 auf an sich bekannte Weise eine Zulaufbohrung 60.

Die am brennraumfernen Ende des Druckraums 12 angeordnete Druckschulter 55 weist die gleiche Druckangriffsfläche auf, wie die an dem Ventilgliedkopf 52 ausgebildete brennraumnahe Druckschulter 54, so daß das Ventilglied 50 druckausgeglichen ist. Auf diese Weise wird verhindert, daß das Kraftstoffeinspritzventil aufgrund des anliegenden Common-Rail-Drucks selbsttätig öffnet.

Wie aus Fig. 1 und insbesondere aus Fig. 2 hervorgeht, weist das Kraftstoffeinspritzventil eine weitere zusätzliche vom Kraftstoffhochdruck beaufschlagte Angriffsfläche auf, über die der am Einspritzventil anstehende Kraftstoffhochdruck in Schließrichtung auf das Ventilglied 50 wirkt. Diese zusätzliche Druckangriffsfläche wird durch eine untere brennraumseitige Stirnfläche 71 einer Druckhülse 70 gebildet, welche einen Ausgleichsraum 80, der die brennraumferne Druckschulter 55 ringförmig umgibt und fluidisch mit dem Druckraum 12 verbunden ist, auf seiner dem Brennraum abgewandten Seite abschließt. Der Ausgleichsraum 80 bildet auf diese Weise den brennraumfernen Abschluß des Druckraums 12. Die Hülse 70 ist axial verschieblich in einem ringförmigen Körper 90 geführt. Sie ist zur Vermeidung von Leckagen auf den oberen Schaftteil 56 des Ventilglieds 50 aufgepreßt. Da die durch die Stirnfläche 71 gebildete Druckangriffsfläche geringfügig größer ist als die Druckangriffsfläche der Schultern 54 bzw. 55, wird eine Rückstellung des Kraftstoffeinspritzventils in Schließstellung auch dann gewährleistet, wenn beispielsweise aufgrund der hohen Beanspruchung des Kraftstoffeinspritzventils im Bereich des Ventilgliedkopfs 52 eine geringfügige Undichtigkeit entstanden ist, die zu einer unerwünschten Öffnung des Kraftstoffeinspritzventils führt.

Wie ferner aus Fig. 1 hervorgeht, schließt sich an den Ventilgliedschaft 56 ein weiterer Schaftteil 57 an, der in einen in dem Ventilhaltekörper 20 vorgesehenen Federraum 22 ragt. Zum Öffnen des Kraftstoffeinspritzventils wird entgegen der Rückstellkraft einer Ventilfeder 24 durch Ansteuerung eines elektromechanischen Stellglieds, beispielsweise eines Piezoaktors oder eines Elektromagneten, eine Axialverschiebung des Ventilglieds 50 und damit eine Öffnung der in dem Ventilgliedkopf 52 vorgesehenen (nicht dargestellten) Einspritzöffnung hervorgerufen.

Der Bereich zwischen den beiden Druckschultern 54 bzw. 55 des Ventilglieds 50 ist nadelförmig mit konstantem Durchmesser ausgebildet. Die hierdurch ermöglichte Elastizität des Ventilglieds 50 insbesondere senkrecht zur Ventilgliedachse ermöglicht auf vorteilhafte Weise den Ausgleich eines Versatzes zwischen den Führungen des Ventilglieds 50, die durch die Druckhülse 70 und den Ventilgliedkopf 52 gebildet werden, im Mittelbereich des nadelförmigen Bereichs.

Durch die direkte Verbindung des Ausgleichsraums über den Zulauf 12a mit dem Druckraum 12 werden Druckunterschiede, zum Beispiel beim Öffnen des Kraftstoffeinspritzventils zwischen dem Druckraum 12 und dem Ausgleichsraum 80 direkt ausgeglichen.

## Patentansprüche

1. Kraftstoffeinspritzventil für Brennkraftmaschinen mit einem in einer Bohrung (40) eines Ventilkörpers (10) axial verschiebbaren Ventilglied (50), das an seinem brennraumseitigen Ende einen, ein Ventilschließglied bildenden Ventilgliedkopf (52) aufweist, der auf seiner dem Ventilkörper (10) zugewandten Seite eine Dichtfläche (53) aufweist, mit der er mit einer an der brennraumseitigen Stirnseite des Ventilkörpers (10) vorgesehenen Ventilsitzfläche (11) zusammenwirkt, und mit Einspritzöffnungen im Ventilgliedkopf (52), die von einem zwischen dem Ventilglied (50) und der Wand der Bohrung (40) gebildeten Druckraum (12), abführend an der Umfangswand des Ventilgliedkopfs (52) austreten, wobei die Einspritzöffnungen bei am Ventilsitz (11) anliegendem Ventilglied (50) von der Wand der Bohrung (40) verschlossen sind und durch eine nach außen gerichtete Öffnungshubbewegung des Ventilglieds (50) aufgesteuert werden, wobei das Ventilglied von einem von außen steuerbaren Stellglied, unabhängig vom Kraftstoffhochdruck im Druckraum (12) betätigbar ist und wobei zwei den Druckraum axial begrenzende, einander zugewandte Druckschultern (54, 55) am nadelförmigen Ventilglied (50) vorgesehen sind, die im wesentlichen jeweils gleiche Druckangriffsflächen aufweisen, **dadurch gekennzeichnet, daß** eine der Druckschultern (55) an dem brennraumfernen Ende des Ventilkörpers (10) in einem mit dem Druckraum (12) fluidisch verbundenen Ausgleichsraum (80) angeordnet ist, der stirnseitig durch eine axial verschieblich geführte Druckhülse (70) abgeschlossen ist.

2. Kraftstoffeinspritzventil nach Anspruch 1, **dadurch gekennzeichnet, daß** das Ventilglied (50) zwischen den beiden Druckschultern (54, 55) nadelförmig ausgebildet ist und einen konstanten Durchmesser aufweist.

3. Kraftstoffeinspritzventil nach Anspruch 1 oder 2, **dadurch gekennzeichnet, daß** die Druckhülse (70) auf das Ventilglied (50) aufgepreßt ist.

4. Kraftstoffeinspritzventil nach einem der Ansprüche 1 bis 3, **dadurch gekennzeichnet, daß** der Ausgleichsraum (80) die brennraumferne Druckschulter (55) ringförmig umgibt.

5. Kraftstoffeinspritzventil nach einem der Ansprüche 1 bis 4, **dadurch gekennzeichnet, daß** der Druckraum (12) mit einem Hochdruckspeicherraum verbindbar ist, der seinerseits über eine Kraftstoffhochdruckpumpe befüllbar ist.

6. Kraftstoffeinspritzventil nach einem der Ansprüche 1 bis 5, **dadurch gekennzeichnet, daß** das Stellglied als elektromechanisches Stellglied, vorzugsweise als Piezoaktor oder Elektromagnet ausgebildet ist.

## Claims

1. Fuel injection valve for internal combustion engines, with a valve member (50) which is displaced axially in a bore (40) of a valve body (10) and which, at its end located on the combustion-space side, has a valve-member head (52) which forms a valve-closing member and which, on its side facing the valve body (10) has a sealing surface (53), by which it cooperates with a valve-seat surface (11) provided on that end face of the valve body (10) which is located on the combustion-space side, and with injection orifices in the valve-member head (52), which emerge from a pressure space (12) formed between the valve member (50) and the wall of the bore (40), so as to lead away on the circumferential wall of the valve-member head (52), injection orifices being closed by the wall of the bore (40) when the valve member (50) comes to bear on the valve seat (11) and being opened as a result of an outwardly directed opening-stroke movement of the valve member (50), the valve member being actuable by an externally controllable actuator independently of the fuel high pressure in the pressure space (12), and there being provided on the needle-shaped valve member (50) two mutually facing pressure shoulders (54, 55) which axially delimit the pressure space and which have essentially in each case identical pressure application surfaces, **characterized in that** one of the pressure shoulders (55) is arranged, at that end of the valve body (10) which is remote from the combustion space, in a compensating space (80) which is fluidically connected to the pressure space (12) and which is closed off on the end face by means of an axially displaceably guided pressure sleeve (70).

2. Fuel injection valve according to Claim 1, **characterized in that**, between the two pressure shoulders (54, 55), the valve member (50) is of needle-shaped design and has a constant diameter.

3. Fuel injection valve according to Claim 1 or 2, **characterized in that** the pressure sleeve (70) is pressed onto the valve member (50).

4. Fuel injection valve according to one of Claims 1 to 3, **characterized in that** the compensating space (80) annularly surrounds the pressure shoulder (55) remote from the combustion space.

5. Fuel injection valve according to one of Claims 1 to 4, **characterized in that** the pressure space (12) is connectable to a high-pressure accumulator space which, in turn, is capable of being filled via a fuel higher pressure pump.

6. Fuel injection valve according to one of Claims 1 to 5, **characterized in that** the actuator is designed as an electromechanical actuator, preferably as a piezoelectric actuator or electromagnet.

## Revendications

1. Injecteur de carburant pour moteurs à combustion interne dans lequel :
- un corps de soupape (10) est percé d'un alésage (40) dans lequel coulisse un organe de soupape (50), présentant à son extrémité située vers la chambre de combustion une tête d'organe de soupape (52) qui constitue l'organe de fermeture de l'injecteur et qui présente, du côté du corps de soupape (10), une portée d'étanchéité (53) par laquelle elle coopère avec une portée de siège de soupape (11) prévue sur la face frontale du corps de soupape (10) située vers la chambre de combustion ,
- la tête d'organe de soupape (52) présente des orifices d'injection partant d'un espace de pression (12) compris entre l'organe de soupape (50) et la paroi de l'alésage (40) pour déboucher sur la paroi périphérique de la tête d'organe de soupape (52),
- les orifices d'injection, quand l'organe de soupape (50) est appliqué sur le siège de soupape (11) sont obturés par la paroi de l'alésage (40) et sont libérés quand l'organe de soupape (50) effectue un mouvement d'ouverture dirigé vers l'extérieur, produit par un organe de commande actionné indépendamment de la pression de carburant dans l'espace de pression (12),
- sur l'organe de soupape (50) sont prévus deux épaulements de pression (54, 55) se faisant face, délimitent axialement l'espace de pression et présentant sensiblement les mêmes surfaces d'action de la pression,
**caractérisée en ce que**
l'épaulement de pression (55) situé vers l'extrémité du corps de soupape (10) du côté de la chambre de combustion est monté dans une chambre d'équilibrage (80) qui est en liaison fluide avec la chambre de pression (12) et qui se termine frontalement par une douille de pression (70) pouvant coulisser axialement.

2. Injecteur de carburant selon la revendication 1,
**caractérisé en ce que**
l'organe de soupape (50), entre les deux épaulements de pression (54, 55) a la forme d'une aiguille de diamètre constant.

3. Injecteur de carburant selon la revendication 1 ou 2,
**caractérisé en ce que**
la douille de pression (70) est emmanchée en pression sur l'organe de soupape (50).

4. Injecteur de carburant selon l'une quelconque des revendications 1 à 3,
**caractérisé en ce que**
la chambre d'équilibrage (80) entoure à la manière d'un anneau l'épaulement de pression (55) éloigné de la chambre de combustion.

5. Injecteur de carburant selon l'une quelconque des revendications 1 à 4,
**caractérisé en ce que**
l'espace de pression (12) peut être relié à un réservoir à haute pression, alimenté de son côté par une pompe à haute pression.

6. Injecteur de carburant selon l'une quelconque des revendications 1 à 5,
**caractérisé en ce que**
l'organe de commande est un organe électromécanique, de préférence un actionneur pézoélectrique ou un électro-aimant.
